# EUROPÄISCHE PATENTSCHRIFT

(11) **EP 0 613 988 B1**
(45) Veröffentlichungstag und Bekanntmachung des Hinweises auf die Patenterteilung: **12.03.1997**
(21) Anmeldenummer: 94101328.6
(22) Anmeldetag: 29.01.1994
(51) Int. Cl.: E05D 5/10, E05D 5/12, E05D 5/14

(54) **Kraftwagentürscharnier**
Door hinge for motor vehicles
Charnière pour portes de véhicules

(30) Priorität: 01.03.1993 DE 4306267
(43) Veröffentlichungstag der Anmeldung: 07.09.1994
(73) Patentinhaber: ED. SCHARWÄCHTER GmbH & Co. KG, D-42809 Remscheid (DE)
(72) Erfinder: Klüting, Bernd-Alfred, Dipl., Ing.,, D-42477 Radevormwald, (DE)
(74) Vertreter: Schön, Theodor, Patent- und Zivilingenieur

(56) Entgegenhaltungen:
- WO-A-89/12727
- DE-A- 2 230 514
- DE-U- 9 006 341
- DE-U- 9 108 021
- FR-A- 1 421 451
- FR-A- 2 600 704
- GB-A- 2 199 072
- US-A- 3 421 177

## Beschreibung

Die Erfindung bezieht sich auf ein Kraftwagentürscharnier, bestehend aus zwei miteinander vermittels eines Scharnierzapfens schwenkbar verbundenen Scharnierhälften, insbesondere Scharnierflügeln, aus Metall, wobei die erste Scharnierhälfte durch ein Formteil mit einem form-und materialeinheitlich, einteilig ausgeformten Scharnierzapfen gebildet ist, und wobei ferner die Gesamthöhe des Scharnierzapfens geringer ist als die Gesamthöhe des Scharnierblattes, die axiale Länge des Scharnierzapfens jedoch gleichgroß oder größer ist als die axiale Länge des Scharnierauges der zweiten Scharnierhälfte.

Kraftwagentürscharniere sind zwar Massenteile, jedoch im Unterschied zu Türscharnieren für Gebäude-oder Möbeltüren wesentlich größeren Belastungen und insbesondere auch Umwelteinflüßen, wie große Temperaturunterschiede und Verschmutzung sowie Korrosion durch Kondenswasser und dergl. ausgesetzt. Darüberhinaus müßen sie auch unter extremen Bedingungen, wie sie z.B. durch einen Seitenaufprall des Fahrzeuges gebildet werden, eine zugfeste Verbindung zwischen Türkörper und Karosserie gewährleisten. Zu alledem kommt noch, daß von den Türscharnieren für Kraftwagentüren über einen sehr langen Zeitraum, insbesondere die Lebensdauer des Kraftwagens, hin ein einerseits wartungsfreier und andererseits gleichbleibend leichtgängiger und geräuschfreier Betrieb gefordert wird.

Um die Summe dieser Anforderungen erfüllen zu können werden die beiden Scharnierhälften von Kraftwagentürscharnieren in den meisten Fällen aus entsprechend bearbeiteten Längenabschnitten fortlaufender Scharnierprofile aus Stahl hergestellt und mittels eines nachträglich eingesetzten Scharnierzapfens miteinander verbunden, wobei eine aufwendige Bearbeitung insbesondere der Scharnieraugenbohrungen in beiden Scharnierhälften erforderlich ist.

Soweit für Kraftwagentürscharniere bereits als Formteile, insbesondere Sintermetallteile (DE-U-9108021) oder Gußformteile, hergestellte Scharnierhälften verwendet bzw. vorgeschlagen worden sind enthebt dies nicht der Notwendigkeit einer aufwendigen Bearbeitung, insbesondere der Scharnieraugenbohrung der einen Scharnierhälfte, und eines zusätzlichen Arbeitsvorganges für das Einsetzen oder bei einteiliger Ausbildung der anderen Scharnierhälfte für das Bearbeiten des Scharnierzapfens, so daß durch eine solche Maßnahme an sich der Herstellungsaufwand für das Scharnier nicht oder nur unwesentlich verringert werden kann. Insbesondere ermöglicht auch eine Herstellung der beiden Scharnierhälften aus einem Sintermetall noch nicht die Erreichung einer hinreichenden Lagergenauigkeit zwischen dem Scharnierzapfen an der einen und der Scharnieraugenbohrung in der anderen Scharnierhälfte.
Zudem ist in besonderem Maße bei Kraftwagentürscharnieren, deren Scharnierzapfen nicht einteilig mit der einen Scharnierhälfte ausgebildet ist, die Ausbildung einer drehsicheren Verbindung des Scharnierzapfens mit einer der beiden Scharnierhälften bei aushängbaren Türscharnieren mit einem besonderen Aufwand, wenigstens hinsichtlich der Ausbildung und Herstellung des Scharnierzapfens verbunden.

Der Erfindung liegt daher die Aufgabe zugrunde ein Kraftwagentürscharnier zu schaffen, welches einerseits den insbesondere aus dem Betrieb eines Kraftfahrzeuges resultierenden Belastungen standzuhalten vermag und welches andererseits mit einem geringstmöglichen Einsatz an technischem und wirtschaftlichen Aufwand als Großserienteil insbesondere auch als teilbares gegebenenfalls, aber auch als mit einem Türfeststeller baueinheitlich hergestelltes Scharnier verwirklicht werden kann.

Diese Aufgabe wird ausgehend von einem Kraftwagentürscharnier der eingangs genannten Bauart erfindungsgemäß dadurch gelöst, daß der vermittels eines form-und materialein-heitlichen Tragteiles an das Scharnierblatt angeschlossene Scharnierzapfen durch eine Hülse aus verschleißfestem Material umkleidet und die zweite Scharnierhälfte durch einen Längen-abschnitt eines fortlaufenden Scharnierprofiles gebildet ist.

Eine solche Ausgestaltung eines Kraftwagentürscharnieres bringt den Vorteil mit sich, daß bezüglich der einen Scharnierhälfte der Aufwand für Herstellung für deren Herstellung als Formteil vermieden wird und daß hand in hand damit zugleich auch der Aufwand für eine Bearbeitung des Scharnierzapfens selbst entfällt. Die Zwischenschaltung eines mit beiden Teilen form-und materialeinheitlich ausgebildeten Tragteiles zwischen Scharnierstift und Scharnierblatt ermöglicht dabei in besonders einfacher und damit vorteilhafter Weise die Herstellung der zweiten Scharnierhälfte aus einem Längenabschnitt eines fortlaufenden Scharnierprofiles, welches charakteristischerweise mit einer zur Aufnahme einer Scharnieraugenbohrung bestimmten Kopfrolle versehen ist und in bekannter Weise bearbeitet sein kann. Eine solche oder zumindest ähnliche förmliche und räumliche Gestaltung der Scharnierhälften ist insbesondere für Kraftwagentüren aufgrund der dort gegebenen räumlichen Einbau- sowie der Belastungsverhältnisse von besonderer Bedeutung. Außerdem eröffnet eine solche räumliche Ausbildung ein weites Feld an konstruktiver Gestaltungsfreiheit hinsichtlich der Ausgestaltung der Lagerung des Scharnierauges der zweiten Scharnierhälfte am Scharnierzapfen.

Für die Ausgestaltung aushängbarer Türscharniere ergibt sich aus der erfindungsgemäßen Ausbildung der beiden Scharnierhälften eine erste vorteilhafte Möglichkeit daraus, daß die Hülse aus verschleißfestem Material in axialer Richung formschlüssig mit dem Scharnierauge der zweiten Scharnierhälfte verbunden und in Umfangsrichtung drehsicher mit dem Scharnierzapfen kuppelbar ist.

Eine besonders einfach realisierbare Möglichkeit wird dabei darin gesehen, daß der Scharnierzapfen eine von der reinen Kreisform abweichende Querschnittsform und die Hülse aus verschleißfestem Material eine komplementäre Querschnittsform ihres lichten Durchmessers aufweist.
Bei der Ausbildung trennbarer Kraftwagentürscharniere ist bei einer Aufnahme der Hülse aus einem hochfesten Material im Scharnierauge der anderen Scharnierhälfte ferner vorgesehen, daß das Scharnierauge der zweiten Scharnierhälfte vermittels einer Lagerbuchse aus wartungsfreiem Lagermaterial auf der Hülse aus verschleißfestem Material gelagert ist.

Im Interesse einer möglichst kleinbauenden Ausführung des Scharnieres insgesamt sollte die axiale Gesamtlänge von Scharnierzapfen und Tragteil geringer sein als die Gesamthöhe des Scharnierblattes der einen Scharnierhälfte, d.h. Scharnierzapfen und Tragteil sollten über ihre gesamte Höhe hin innerhalb der Höhe des Scharnierblattes liegen.

Für die Herstellung der einen, den Scharnierzapfen umfassenden Scharnierhälfte eignet sich zwar im Prinzip jedes zur Herstellung von Formteilen geeignete Verfahren bevorzugterweise ist jedoch vorgesehen, daß die mit dem Scharnierzapfen ausgestattete Scharnierhälfte aus einem Stahlmaterial besteht und durch ein Schmiede-oder Fließpressteil gebildet ist. Es kann aber, insbesondere im Interesse einer Gewichtseinsparung auch vorgesehen sein, daß die mit dem Scharnierzapfen ausgestattete Scharnierhälfte durch ein Gußteil gebildet ist.

Je nach dem Material, aus welchem das die eine Scharnierhälfte bildende Formteil hergestellt ist können für die Ausbildung einer Anagefläche für die Hülse aus einem hochfesten Material am Scharnierzapfen unterschiedliche Maßnahmen ergriffen werden bzw. notwendig sein.
So kann erfindungsgemäß bei für aus solchen Materialien, die sich dafür eignen, hergestellten Scharnierhälften vorgesehen, daß der Scharnierzapfen mindestens über einen Teil seiner Länge hin mit einer Oberflächenbehandlung oder Härtung, z.B. Einsatzhärtung, versehen ist.

Da die axiale Länge des Scharnierzapfens größer ist als die axiale Länge des Scharnierauges der zweiten Scharnierhälfte ergibt sich hinsichtlich der gegenseitigen Lagensicherung der beiden Scharnierhälften des Kraftwagentürscharnieres eine erste bevorzugte Ausgestaltungsform daraus, daß die Festlegung des Scharnierauges der zweiten Scharnierhälfte am Scharnierzapfen durch eine Verformung, z.B. Vernietung oder Kerbung, des das Scharnierauge überragenden Bereiches des Scharnierzapfens gebildet ist.
Gemäß einer Weiterbildung kann zusätzlich vorgesehen sein, daß zwischen der Verformung des freien Endes des Scharnierzapfens und der dieser zugewandten Stirnfläche des Scharnierauges der zweiten Scharnierhälfte eine Beilagscheibe angeordnet ist.
Selbstverständlich umfaßt die Erfindung auch die Verwendung bei herkömmlichen Scharnierzapfen an sich gebräuchlicher Ausgestaltungsformen der Verbindung zwischen Scharnierzapfen und Scharnierauge, z.B. solche, bei denen die axiale Sicherung des Scharnierauges der zweiten Scharnierhälfte auf dem Scharnierzapfens durch eine mittels eines in eine Sacklochbohrung im Scharnierzapfen eingreifenden Schraubenbolzens mit dem Scharnierzapfen verbundende Beilagscheibe gebildet ist oder solche, bei denen der Scharnierzapfen an seinem freien, das Scharnierauge der zweiten Scharnierhälfte überragenden Ende einen mit einem Außengewinde versehenen Bereich aufweist und die Sicherung des Scharnierauges der zweiten Scharnierhälfte durch eine aufgesetzte Mutter oder dergl. erfolgt.

Sofern mit dem Türscharnier ein Türfeststeller baulich vereinigt werden soll ist vorgesehen, daß das die Brems-oder Rastmarken des Türfeststellers aufweisende feststehende Teil gleichfalls einteilig mit der den Scharnierzapfen aufweisenden Scharnierhälfte ausgebildet ist.

Die Erfindung ist in der nachfolgenden Beispielsbeschreibung anhand einiger in der Zeichnung dargestellter Ausführungsbeispiele im Einzelnen beschrieben. In der Zeichnung zeigt die
- Figur 1: eine schaubildliche Darstellung eines Kraftwagentürscharnieres;
- Figur 2: einen Teilschnitt durch eine bevorzugte Gestaltungsform des Kraftwagentürscharnieres nach Figur 1;
- Figur 3: einen Teilschnitt durch eine abgewandelte Gestaltungsform des Kraftwagentürscharnieres nach Figur 1;
- Figur 4: schaubildliche Darstellung eines trennbaren Kraftwagentürscharnieres.

Das in der Figur 1 der Zeichnung insgesamt und schaubildlich dargestellte Kraftwagentürscharnier besteht aus einer ersten Scharnierhälfte 1 und einer zweiten Scharnierhälfte 2, wobei die erste Scharnierhälfte 1 durch ein materialeinheitliches einteiliges Formteil gebildet ist und einen vermittels eines Tragteiles 3 an ein Scharnierflügelblatt 4 angeschlossenen Scharnierzapfen 5 und die zweite Scharnierhälfte 2 ein Scharnierauge 6 aufweist. Dabei ist die axiale Länge des Scharnierzapfens 5 kleiner als die Gesamthöhe des Scharnierflügelblattes 4. Die Scharnierhälfte 2 ist aus einem Längenabschnitt eines fortlaufenden, ein Scharnierblatt 7 und eine Kopfrolle 8 aufweisenden Scharnierprofiles gebildet, wobei das Scharnierauge 6 durch einen mit einer Scharnieraugenbohrung 9 versehenen Längenabschnitt der Kopfrolle 8 des Scharnierprofiles dargestellt ist. Aus der in der Figur 2 dargestellten Einzel-Gestaltung ist ersichtlich, daß der Scharnierzapfen 5 über seine mit der Scharnieraugenbohrung des Scharnierauges 6 im Eingriff befindliche Länge hin mit einer Hülse 13 aus einem verschleißfesten Material umkleidet ist.
Die in der Figur 3 dargestellte und im wesentlichen denjenigen nach den Figuren 1 und 2 entsprechende Gestaltungsform zeichnet sich weiterhin dadurch aus, daß zwischen den mit einer Hülse 13 aus einem verschleißfesten Material umkleideten Scharnierzapfen 5 und die Scharnieraugenbohrung des Scharnierauges 6 eine durch Lagerbuchsen 14 gebildete Auskleidung aus wartungsfreiem Lagermaterial eingeschaltet ist.
Bei dem in der Figur 4 gezeigten aushängbaren Kraftwagentürscharnier weist der Scharnierzapfen 5 eine zur Höhe des Scharnierauges 6 gleichgroße axiale Länge und ein vielkantiges Querschnittsprofil sowie eine zentrale Sacklochbohrung 11 auf. In das Scharnierauge 6 ist eine Buchse 15 eingesetzt, deren lichter Querschnitt zur Herstellung einer drehsicheren Verbindung mit dem Scharnierzapfen 5 ein zu dessen Profilquerschnitt komplementäres Profil aufweist. Die in axialer Richtung gesicherte Lage der Hülse 15 in der Scharnieraugenbohrung ist in der Zeichnung schematisch durch je einen die obere und die untere Gewerbefläche des Scharnierauges 6 teilweise übergreifenden Kragen 16 und 17 der Buchse 15 dargestellt. An der Außenumfangsfläche der Buchse 15 ist das Scharnierauge 6 der Scharnierhälfte 2 vermittels einer Auskleidung mit als Kragenbuchsen ausgestalteten Lagerbuchsen 18 aus wartungsfreiem Lagermaterial gelagert. In der eingehängten Lage wird die zweite Scharnierhälfte mittels einer durch einen in die zentrale Sacklochbohrung 11 des Scharnierzapfens 5 eingeschraubten Schraubenbolzen 12 festgelegten und auf der außenliegenden Gewerbefläche 9 des Scharnierauges 6 aufliegenden Beilagscheibe 10 gehalten. Anstelle eines Schraubenbolzens 12 kann auch eine der in der Figur 4 dargestellten Gestaltungsform entsprechende Ausbildung verwendet werden.

## Patentansprüche

1. Kraftwagentürscharnier, bestehend aus zwei miteinander vermittels eines Scharnierzapfens (5) schwenkbar verbundenen Scharnierhälften (1; 2), insbesondere Scharnierflügeln, aus Metall, wobei die erste Scharnierhälfte (1) durch ein einteilig form- und materialeinheitlich, gemeinsam mit einem Scharnierzapfen (5) ausgeformten Formteil gebildet ist, und wobei ferner die Gesamthöhe des Scharnierzapfens (5) geringer ist als die Gesamthöhe des an diesem angeformten Scharnierblattes (4), die axiale Länge des Scharnierzapfens (5) jedoch gleichgroß oder größer ist als die axiale Länge des Scharnierauges (6) der zweiten Scharnierhälfte (2), dadurch gekennzeichnet, daß der vermittels eines form- und materialeinheitlichen Tragteiles (3) an das Scharnierblatt (4) angeschlossene Scharnierzapfen (5) durch eine Hülse (13) aus verschleißfestem Material drehsicher umkleidet und die zweite Scharnierhälfte (2) durch einen Längenabschnitt eines fortlaufenden Scharnierprofiles gebildet ist.

2. Kraftwagentürscharnier nach Anspruche 1, dadurch gekennzeichnet, daß die Hülse (13) aus verschleißfestem Material in axialer Richung formschlüssig mit dem Scharnierauge (6) der zweiten Scharnierhälfte (2) verbunden und in Umfangsrichtung drehsicher mit dem Scharnierzapfen (5) kuppelbar ist.

3. Kraftwagentürscharnier nach Anspruch 1 und 2, dadurch gekennzeichnet, daß der Scharnierzapfen (5) eine von der reinen Kreisform abweichende Querschnittsform und die Hülse (13) aus verschleißfestem Material eine komplementäre Querschnittsform ihres lichten Durchmessers aufweist.

4. Kraftwagentürscharnier nach einem der Ansprüche 1 bis 3, dadurch gekennzeichnet, daß das Scharnierauge (6) der zweiten Scharnierhälfte (2) vermittels einer Lagerbuchse (18) aus wartungsfreiem Lagermaterial auf der den Scharnierzapfen (5) umfassenden Hülse (13) aus verschleißfestem Material gelagert ist.

5. Kraftwagentürscharnier nach einem der Ansprüche 1 bis 4, dadurch gekennzeichnet, daß die mit dem Scharnierzapfen (5) ausgestattete Scharnierhälfte (1) aus einem Stahlmaterial besteht und durch ein Schmiede-oder Fließpressteil gebildet ist.

6. Kraftwagentürscharnier nach einem der Ansprüche 1 bis 5, dadurch gekennzeichnet, daß die Festlegung des Scharnierauges (6) der zweiten Scharnierhälfte (2) am Scharnierzapfen (5) durch eine Verformung, z.B. Vernietung oder Kerbung, des das Scharnierauge (6) überragenden Bereiches des Scharnierzapfens (5) gebildet ist.

7. Kraftwagentürscharnier nach Anspruch 6, dadurch gekennzeichnet, daß zwischen der Verformung des freien Endes des Scharnierzapfens (5) und der dieser zugewandten Stirnfläche des Scharnierauges (6) der zweiten Scharnierhälfte (2) eine Beilagscheibe (10) angeordnet ist.

8. Kraftwagentürscharnier nach einem der Ansprüche 1 bis 5, dadurch gekennzeichnet, daß die axiale Sicherung des Scharnierauges (6) der zweiten Scharnierhälfte (2) auf dem Scharnierzapfen (5) durch eine mittels eines in eine Sacklochbohrung (11) im Scharnierzapfen (5) eingreifenden Schraubenbolzens (12) mit dem Scharnierzapfen (5) verbundene Beilagscheibe (10) gebildet ist.

9. Kraftwagentürscharnier nach einem der Ansprüche 1 bis 11, dadurch gekennzeichnet, daß ein die Brems-oder Rastmarken eines an das Scharnier angeschlossenen Türfeststellers aufweisendes feststehendes Teil des Türfeststellers gleichfalls einteilig mit der den Scharnierzapfen (5) aufweisenden Scharnierhälfte (1) ausgebildet ist.

## Claims

1. Door hinge for a motor vehicle comprising two hinge halves (1; 2), in particular hinge arms, made of metal, pivotably connected to one another by means of a hinge pin (5), whereby the first hinge half (1) is formed by a moulded part moulded together with a hinge pin (5) in one piece and with standard shape and material, and whereby furthermore the total height of the hinge pin (5) is smaller than the total height of the hinge leaf (4) formed thereon, the axial length of the hinge pin (5) however is equal to or greater than the axial length of the hinge eye (6) of the second hinge half (2), characterised in that the hinge pin (5) connected to the hinge leaf (4) by means of a bearing part (3) of standard shape and material is encased rotation-fast by a sleeve (13) made of wear-resistant material and the second hinge half (2) is formed by a longitudinal section of a continuous hinge profile.

2. Door hinge for a motor vehicle according to claim 1, characterised in that the sleeve (13) made of wear-resistant material is connected in axial direction positively with the hinge eye (6) of the second hinge half (2) and can be coupled rotation-fast in peripheral direction with the hinge pin (5).

3. Door hinge for a motor vehicle according to claim 1 and 2, characterised in that the hinge pin (5) has a cross sectional shape other than a true circle and the sleeve (13) made of wear-resistant material has a complementary cross sectional shape on its inside diameter.

4. Door hinge for a motor vehicle according to one of claims 1 to 3, characterised in that the hinge eye (6) of the second hinge half (2) is mounted by means of a bearing bush (18) made of maintenance-free bearing material on the sleeve (13) made of wear-resistant material enclosing the hinge pin (5).

5. Door hinge for a motor vehicle according to one of claims 1 to 4, characterised in that the hinge half (1) furnished with the hinge pin (5) is made of a steel material and is formed by a forged or extruded part.

6. Door hinge for a motor vehicle according to one of claims 1 to 5, characterised in that the securing of the hinge eye (6) of the second hinge half (2) on the hinge pin (5) is formed by a deformation, e.g. riveting or notching of the section of the hinge pin (5) projecting over the hinge eye (6).

7. Door hinge for a motor vehicle according to claim 6, characterised in that an insertion disc (10) is arranged between the deformation of the free end of the hinge pin (5) and the end face of the hinge eye (6) of the second hinge half (2) facing the latter.

8. Door hinge for a motor vehicle according to one of claims 1 to 5, characterised in that the axial securing of the hinge eye (6) of the second hinge half (2) on the hinge pin (5) is formed by an insertion disc (10) connected to the hinge pin (5) by means of a bolt (12) engaging in a blind bore (11) in the hinge pin (5).

9. Door hinge for a motor vehicle according to one of claims 1 to 11, characterised in that a fixed part of the door check comprising the braking or detent markings of a door check connected to the hinge is also formed in one piece with the hinge half (1) comprising the hinge pin (5).

## Revendications

1. Charnière de porte de véhicules automobiles, composée de deux moitiés de charnére (1), (2), en particulier de volets de charnière en métal, assemblées par une cheville de charnière (5) autour de laquelle elles sont articulées, où la première moitié de charnière (1) est constituée d'une pièce façonnée, formée ensemble avec la cheville de charnière (5) avec laquelle elle constitue une pièce unique de même matière, où la hauteur totale de la cheville de charnière (5) est plus petite que la hauteur totale du volet de charnière (4) qui la prolonge, la longueur axiale de la cheville de charnière (5) étant égale ou supérieure à la longueur axiale du charnon (6) de la seconde moitié de charnière (2), *caractérisée en ce que* la cheville de charnière (5) est raccordée au volet de charnière (4) par l'intermédiaire d'un support (3) faisant partie de la pièce unique de même matière, et, est entourée par une douille (13) en matériau résistant à l'usure, la seconde moitié de charnière (2) étant constituée d'un segment découpé d'un profilé de charnière continu.

2. Charnière de porte selon la revendication 1 *caractérisée en ce que* la douille (13) en matériau résistant à l'usure est assemblée en direction axiale par clabotage avec le charnon (6) de la seconde moitié de charnière (2) et peut être couplée en direction périphérique avec la cheville de charnière (5) sans possibilité de rotation.

3. Charnière de porte selon les revendications 1 et 2 *caractérisée en ce que* la cheville de charnière (5) présente une section transversale dont la forme s'écarte du cercle, la douille (13) en matériau résistant à l'usure présentant une section transversale intérieure de forme correspondante.

4. Charnière de porte selon l'une des revendications 1 ou 3 *caractérisée en ce que* le charnon (6) de la seconde moitié de charnière (2) est disposé par l'intermédiaire d'un coussinet (14) en matériau ne nécessitant pas d'entretien sur la douille (13) en matériau résistant à l'usure qui entoure la cheville de charnière (5).

5. Charnière de porte selon l'une des revendications 1 à 4 *caractérisée en ce que* la moitié de charnière (1) comportant la cheville de charnière (5) est constituée d'une pièce en acier obtenue par forgeage ou par fluage.

6. Charnière de porte selon l'une des revendications 1 à 5 *caractérisée en ce que* le blocage du charnon (6) de la seconde moitié de charnière (2) sur la cheville de charnière (5) est obtenu par une déformation, respectivement un rivetage ou une entaille, de la zone de la cheville de charnière (5) saillant sur le charnon (6).

7. Charnière de porte selon la revendication 6 *caractérisée par* une rondelle de calage (10) disposée entre la déformation de l'extrémité libre de la cheville de charnière (5) et la surface frontale du charnon (6) de la seconde moitié de charnière (2), orientée vers l'extrémité libre de la cheville de charnière (5).

8. Charnière de porte selon l'une des revendications 1 à 5 *caractérisée en ce que* la position du charnon (6) de la seconde moitié de charnière (2) sur la cheville de charnière (5) est sécurisée axialement par une rondelle de calage (10) maintenue sur la cheville de charnière (5) par un boulon fileté (12) qui s'engage dans un alésage borgne (11) prévu dans ladite cheville de charnière (5).

9. Charnière de porte selon l'une des revendications 1 à 8 *caractérisée en ce que* une partie fixe d'un arrêtoir de porte associé avec la charnière de porte, qui est pourvue des éléments de freinage ou de blocage de l'arrêtoir de porte, constitue également une pièce unique avec la moitié de charnière (1) comportant la cheville de charnière (5).
